# FASCICULE DE BREVET EUROPEEN

(11) **EP 0 572 516 B1**
(45) Date de publication et mention de la délivrance du brevet: **02.05.1997**
(21) Numéro de dépôt: 92906750.2
(22) Date de dépôt: 12.02.1992
(51) Int. Cl.: B26D 3/10, B26D 3/14, B26D 9/00

(54) **DISPOSITIF DE COUPE ET COINS ARRONDIS POUR UN MATERIAU EN BANDE**
SCHNEID- UND ECKENABRUNDVORRICHTUNG FUER AUS BAENDERN GESCHNITTENE PRODUKTE
CUTTING DEVICE AND ROUNDED CORNERS FOR A STRIP MATERIAL

(30) Priorité: 20.02.1991 FR 9102242
(43) Date de publication de la demande: 08.12.1993
(62) Demande divisionnaire de: 96420238.6
(73) Titulaire: KODAK-PATHE, F-75594 Paris Cedex 12 (FR); EASTMAN KODAK COMPANY, Rochester, New York 14650-2201 (US)
(72) Inventeur: LONG, Michael, Rochester, NY 14612 (US)
(74) Mandataire: Buff, Michel
(86) Numéro de dépôt international: FR9200125
(87) Numéro de publication internationale: WO9214588

(56) Documents cités:
- DE-A- 3 504 297
- US-A- 3 433 107
- US-A- 3 653 304

## Description

L'invention concerne un dispositif de coupe et coins arrondis pour un materiau en bande destiné à être découpé sous forme de feuilles sensiblement parallélépipédiques présentant des coins arrondis et concerne notamment la découpe de produits radiographiques.

Il est connu que les matériaux en feuilles tels que les fims radiographiques ou les cartes du type cartes bancaires doivent présenter des coins arrondis.

Selon une première technique connue, de tels coins arrondis sont réalisés en effectuant dans un premier temps des encoches, présentant la forme de l'arrondi commun à deux feuilles adjacentes, sur les bords d'une bande en mouvement et, ensuite, en coupant la bande au milieu de ladite encoche. Le problème d'une telle technique réside dans la difficulté à positionner correctement le dispositif de coupe par rapport au centre de l'encoche. En effet, le moindre défaut de positionnement du dispositif de coupe entraînera un arrondi incomplet de l'une des feuilles et une bande indésirable à l'extrémité de l'autre feuille.

Une autre technique connue implique que l'on arrête le processus tandis que l'on positionne et que l'on réalise les coins arrondis de la feuille qui vient juste d'être coupée. Cette technique est bien sûr pénalisante du point de vue de la productivité.

Selon une autre technique encore, au cours d'une première opération, on coupe la bande en feuilles ; on empile ensuite un nombre donné de feuilles et on déplace ensuite la pile de feuilles vers un équipement destiné à réaliser les coins arrondis. En plus des problèmes de cout et de complexité des équipements, une telle technique présente des problèmes pouvant résulter d'un empilement incorrect des feuilles dans la pile.

Il existe également d'autres systèmes, tels que les systèmes rotatifs en ligne, mais qui présentent de gros problèmes liés à la complexité des opérations nécessaires pour le passage d'un format à un autre.

Le brevet DE-A-3 504 297 décrit un dispositif conçu pour couper le bord avant et le bord arrière d'un matériau de largeur importante dans un train à feuillards à chaud. Ce dispositif comprend deux paires de groupes de deux lames espacées longitudinalement, couplées en continu avec des dispositifs d'entraînement respectifs et entraînées au moyen de deux doubles excentriques, chaque paire d'excentriques étant montée en opposition de phase par l'intermédiaire de paires correspondantes de bièles. Un tel dispositif présente, de par sa conception, des problèmes de synchronisation du mouvement des lames qui le rendrait inapte à l'application évoquée précédemment.

Aussi est-ce un des objets de la présente invention que de fournir un dispositif de coupe et coins arrondis en continu ne présentant pas les inconvénients des systèmes connus dans la technique antérieure;

C'est un autre objet de la présente invention que de fournir un dispositif permettant, en continu, de réaliser le découpage en feuilles d'un matériau en bande et de réaliser les coins arrondis des feuilles ainsi obtenues.

C'est un autre objet de la présente invention que de fournir un dispositif de coupe et coins arrondis permettant de façon simple de passer d'un format à un autre.

C'est encore un autre objet de la présente invention que de fournir un dispositif de coupe et coins arrondis ne nécessitant pas d'équipements complexes pour le positionnement des outils par rapport à la bande.

C'est encore un autre objet de la présente invention que de fournir un dispositif de coupe et coins arrondis ne présentant pas les problèmes d'usure mécanique affectant les dispositifs de la technique antérieure.

D'autres objets de la présente invention apparaîtront de manière plus détaillée dans la description qui suit.

Selon la présente invention, on réalise un dispositif de coupe et coins arrondis pour un matériau en bande destiné à être découpé sous forme de feuilles sensiblement parallélépipédiques présentant des coins arrondis, ledit dispositif comprenant principalement,
a) des moyens d'alimentation et de guidage du matériau en bande,
b) des moyens d'évacuation, de guidage et de réception des feuilles individuelles à coins arrondis,
c) des moyens de coupe comportant un couteau et un contre couteau et des moyens permettant de réaliser les coins arrondis comportant deux modules poinçons/matrice disposés en regard l'un de l'autre de part et d'autre de la bande, lesdits moyens réalisant la coupe et les coins arrondis étant entraînés au moyen de deux doubles excentriques, le premier double excentrique entraînant le couteau par l'intermédiaire d'un premier excentrique et, de manière solidaire, les deux poinçons ou les deux matrices par l'intermédiaire d'un deuxième excentrique, le premier et le second excentriques étant montés en opposition de phase sur un premier arbre moteur, le second double excentrique entraînant le contre-couteau par l'intermédiaire d'un troisième excentrique et, de manière solidaire, les deux matrices ou les deux poinçons par l'intermédiaire d'un quatrième excentrique, les troisième et quatrième excentriques étant montés en opposition de phase sur un second arbre moteur, ledit second arbre moteur étant entraîné en rotation a la même vitesse et dans le sens opposé audit premier arbre moteur de sorte que les phases des deux dits arbres soient de signes opposés ;
d) des moyens pour synchroniser l'avance du film par rapport au mouvement des outils de coupe et de coins arrondis de sorte que les moyens de coupe viennent d'abord au contact de la bande pour séparer une feuille de ladite bande puis, par une rotation de 180° de chacun des deux dits arbres moteur, lesdits modules poinçon/matrice réalisent simultanément les coins arrondis du bord amont de la feuille qui vient d'être séparée et de l'extrémité libre de la bande, adjacente audit bord amont.

La description détaillée qui suit sera faite en faisant référence aux dessins dans lesquels :
- la Fig. 1 représente de façon schématique un mode de réalisation du dispositif de coupe et coins arrondis selon la présente invention ;
- les Figs 2A-2D illustrent de façon schématique les différentes étapes de fonctionnement du dispositif de coupe et coins arrondis représenté à la Fig. 1 ;
- les Figs 3A-3B représentent un dispositif de couplage à vitesse angulaire variable, tel qu'utilisé dans un mode de réalisation particulier du dispositif selon la présente invention,
- les Figs 4A-4B représentent des courbes illustrant le fonctionnement du dispositif de couplage à vitesse angulaire variable représenté aux Figs 3A et 3B ;
- la Fig. 5 représente un exemple de dispositif à mouvement différentiel tel qu'utilisé dans un mode de réalisation préférentiel du dispositif de coupe et coins arrondis selon la présente invention.

La Fig. 1 à laquelle on fait maintenant référence illustre un mode de réalisation du dispositif de coupe/coins arrondis selon la présente invention.

Le dispositif comprend principalement un rouleau 1 du produit en bande que l'on souhaite découper en feuilles présentant des coins arrondis. Il peut s'agir à titre d'exemple d'un produit radiographique. Le dispositif d'alimentation comprend des moyens d'entraînement, des dispositifs de guidage qui, afin de simplifier le dessin, ne sont pas représentés en Fig. 1. Le dispositif comporte également un dispositif de coupe comportant un couteau 2 et un contre-couteau 3 et un dispositif permettant de réaliser des coins arrondis comportant deux modules poinçon/matrice 4,5 en regard l'un de l'autre (un de chaque côté de la bande). Ces éléments sont entraînés au moyen de deux doubles-excentriques 6, 7, chacun des doubles-excentriques étant entraîné par un unique arbre moteur 8, 9, l'arbre moteur 8 du premier double excentrique étant entraîné dans un premier sens de rotation et l'arbre moteur 9 étant entraîné à la même vitesse et dans le sens opposé à l'arbre moteur 8, de manière que les phases de ces deux arbres soient de signe opposées. Le premier double excentrique entraîne le bloc portant le couteau 2 et, de manière solidaire, les deux blocs porte-poinçons 4 (ou les deux blocs porte-matrices 5) le premier et le second excentrique étant, ainsi que représentés en Fig. 1, en opposition de phase. Le second double excentrique 7 entraîne le bloc portant le contre-couteau 3 et, de manière solidaire, les deux blocs porte-matrices 5 (ou les deux blocs porte-poinçons 4), le troisième et le quatrième excentrique étant également, ainsi que représentés en Fig. 1, en opposition de phase. Les deux doubles excentriques sont disposés de telle sorte que le couteau ainsi que les poinçons viennent coopérer respectivement avec le contre-couteau et les matrices, de manière bien connue dans la technique. Chacun des arbres moteurs est entraîné à vitesse constante (par exemple 300 tours/minute) ou, selon un mode de réalisation préférentiel, au moyen d'un dispositif à vitesse angulaire variable dont on reparlera plus en détail par la suite et qui permet de communiquer aux outils de coupe et de coins arrondis une vitesse égale à la vitesse du film pendant toute la période d'engagement desdits outils et dudit film. Selon un mode de réalisation préférentiel, les deux arbres moteurs 8, 9 sont, par des dispositifs à engrenages appropriés, entraînés par le même moteur. Une telle disposition permet de faciliter la synchronisation du mouvement des deux doubles excentriques.

Les différents outils ainsi montés décrivent chacun, selon une chronologie bien déterminée, une trajectoire circulaire dans un plan parallèle à l'axe de défilement du film et orthogonal au plan de ce film. Les trajectoires circulaires 10, 11, 12, 13 des différents outils sont représentées en traits interrompus à la Fig. 1. La synchronisation des mouvements respectifs de chacun des outils va faire maintenant l'objet d'une description plus détaillée en référence aux Figs 2A-2D.

En Fig. 2A, le couteau 20 et le contre-couteau 21 sont en position de coupe et sont chacun en regard l'un de l'autre sur leurs trajectoires circulaires respectives. Les blocs porte-poinçons 22 et les blocs porte-matrices 23 sont quant à eux à l'opposé respectivement les uns des autres sur leurs trajectoires circulaires respectives. En Fig. 2B, après une rotation de 90° de chacun des doubles excentriques, le dispositif passe par une première position intermédiaire dans laquelle le couteau 20 et les blocs porte-poinçons 22 sont en regard sur leurs trajectoires circulaires respectives. Il en est de même pour le contre-couteau 21 et les blocs porte-matrices 23. En Fig. 2C, après une nouvelle rotation de 90° de chacun des doubles excentriques, la situation est l'inverse de la situation relative à la Fig. 2A. Les poinçons 22 et les matrices 23 sont en position d'engagement sur le film et sont chacun en regard respectivement les uns des autres sur leurs trajectoires circulaires respectives. Le couteau 20 et le contre-couteau 21 sont quant à eux à l'opposé l'un de l'autre sur leurs trajectoires respectives.

En Fig. 2D, après une nouvelle rotation de 90° de chacun des doubles excentriques, le dispositif passe par une seconde position intermédiaire dans laquelle le couteau 20 et les blocs porte-poinçons 22 sont à l'opposé sur leurs trajectoires circulaires respectives. Il en va de même pour le contre-couteau 21 et les blocs porte-matrices 23.

Ainsi lorsque le dispositif est dans la position représentée à la Fig. 2A, le couteau et le contre-couteau sont en engagement avec le produit en bande séparant ainsi la feuille Fₙ₊₁ de la "feuille" Fₙ, laquelle à son bord amont est encore solidaire du rouleau de produit en bande. Après une rotation de 180° de chacun des doubles excentriques (Fig. 2C), les blocs porte-poinçons et les blocs porte-matrices sont en engagement avec le film, réalisant ainsi les coins arrondis à la fois du bord amont de la feuille Fₙ₊₁ et du bord aval de la "feuille" Fₙ, un dispositif à mouvement différentiel, qui fera l'objet d'une description plus détaillée par la suite, étant prévu dans le dispositif de convoyage des feuilles pour faire parcourir à la feuille Fₙ₊₁, pendant l'intervalle de temps correspondant à la rotation de 180° des doubles excentriques, une distance légèrement supérieure à la distance parcourue par la "feuille" Fₙ encore solidaire du rouleau de produit en bande. Selon un mode de réalisation, cette variation de distance est de l'ordre de 2 mm. Après une nouvelle rotation de 180° de chacun des doubles excentriques, on sépare la feuille Fₙde la "feuille" Fₙ₋₁ et ainsi de suite.

Des moyens d'évacuation, de guidage et de réception des feuilles individuelles (non représentés) sont prévus à la sortie du dispositif selon la présente invention.

La présence du dispositif réalisant les coins arrondis immédiatement à côté du dispositif de coupe permet de réaliser les coins arrondis du bord aval de la feuille Fₙ tandis que celle-ci est encore solidaire du rouleau de produit en bande, évitant ainsi les problèmes de positionnement des poinçons par rapport à ladite feuille. Les coins de l'autre bord de la feuille sont réalisés immédiatement après que la feuille ait été séparée du reste du rouleau, minimisant ainsi le risque de mauvais positionnement de la feuille par rapport auxdits poinçons.

Un tel système est parfaitement modulable à la fois en largeur et en longueur, les changements de longueur s'effectuant en retardant ou accélérant de façon appropriée le mouvement des doubles excentriques, les changements de largeur s'effectuant en déplaçant latéralement l'un des modules poinçon/matrice.

La Fig. 5 représente un dispositif à mouvement différentiel pouvant être utilisé, selon un mode de réalisation préférentiel, pour séparer la feuille venant juste d'être coupée du reste du rouleau de matériau en bande. Le dispositif comprend principalement un arbre moteur tournant à vitesse constante V. Cet arbre moteur est couplé au moyen d'une courroie et d'un ensemble de poulies à un second arbre 31 approprié pour entrainer la feuille Fₙ qui vient juste d'être séparée du rouleau de produit en bande, les deux poulies centrales 32, 33 couplées entre elles, étant asservies, par exemple, au mouvement du couteau, de telle sorte que lesdites poulies centrales aient un mouvement de va-et-vient (représenté verticalement en Fig. 5) permettant, pendant l'intervalle de temps où le couteau remonte au sommet de sa trajectoire circulaire, d'augmenter la vitesse de l'arbre 31 et donc d'accélérer le mouvement de la feuille Fₙ qui vient juste d'être séparée du rouleau de matériau en bande. On sépare ainsi ladite feuille du reste de la bande d'une distance qui, selon un mode de réalisation, est de l'ordre de 2 mm.

Les Figs 3A-3B auxquelles il est maintenant fait référence représentent un dispositif de couplage à vitesse angulaire variable tel qu'utilisé dans un mode de réalisation préférentiel du dispositif selon la présente invention.

Ce dispositif de couplage de vitesse, comprend principalement :
- deux cames 39, 40 stationnaires, concentriques avec l'arbre 38 du moteur et conjuguées ; en effet ainsi que représentées en Fig. 3A, les déformations de chacune des deux cames sont identiques mais disposées de manière complémentaire, la partie en bosse de l'une étant disposée à 180° de la partie en creux de l'autre, et réciproquement ; selon un mode de réalisation les cames 39, 40 sont solidaires du chassis du moteur ;
- deux contre-cames 50, 51 disposées à 180° autour des deux dites cames stationnaires et montées respectivement sur deux supports de contre-came 44, 45 ;
- un bras d'entrée 41 entraîné à vitesse constante ; ce bras d'entrée est couplé par deux jeux de ressorts croisés 42, 43 à l'une des extrémités de chacun des deux supports de contre-came 44, 45, l'autre extrémité du premier support de contre-came étant couplée à l'autre extrémité du second support de contre-came au moyen d'une autre lame ressort 46. Afin de compenser les variations de distance qui peuvent exister entre les deux contre-cames 50, 51 (à moins d'usiner parfaitement les deux cames, ce qui, du point de vue du coût serait très pénalisant), la lame ressort 46 présente une forme légèrement bombée (cette caractéristique n'apparait pas sur la Fig. 3). Une telle disposition permet aux contre-cames de suivre parfaitement lesdites cames stationnaires et autorise donc une plus grande précision dans le mouvement à vitesse angulaire variable,
- un bras de sortie 47 couplé à ce mécanisme came/ contre-came ; chacune des extrémités du bras de sortie 47 est reliée par une lame ressort 48, 49 respectivement à un des deux dits supports de contre-came 44, 45, de telle sorte que le mouvement de rotation, induit par les cames stationnaires, de chaque support de contre-came autour de l'axe d'articulation de chaque paire de ressorts croisés provoque un mouvement de rotation proportionnel du bras de sortie 47 par rapport au bras d'entrée 41. Le bras de sortie 47 à une vitesse qui, ainsi que représentée à la Fig. 4B oscille autour de la valeur de la vitesse du bras d'entrée 41. Le bras de sortie est selon un mode de réalisation particulier relié à l'arbre de commande du dispositif de coupe/coins arrondis au moyen d'un couplage flexible, rigide en torsion (afin de résoudre les problèmes liés à un mauvais alignement entre l'axe du bras de sortie et l'axe de commande du dispositif de coupe/coins arrondis).

L'utilisation de ces diverses lames ressort, au lieu d'articulations classiques permet de s'affranchir des problèmes d'usure et de jeu qui seraient liés à de telles articulations.

Ainsi que représenté en Fig. 4B les variations maximales de vitesse entre le bras de sortie (courbe en traits pleins) et la vitesse nominale du bras d'entrée (axe des abscisses) sont dans le mode de réalisation représenté de ± 7 %. Ainsi que représenté à la Fig. 4A, cette différence de vitesse modifie la vitesse linéaire des outils de coupe/coins arrondis de telle sorte qu'elle corresponde parfaitement, sur un angle d'engagement d'environ 50° de l'outil, à la vitesse d'une bande se déplaçant à vitesse constante, la courbe en traits interrompus représentant la vitesse du bras d'entrée ; la courbe en traits continus représente la vitesse du bras de sortie, sensiblement constante sur environ 50°. L'utilisation d'un tel dispositif permet d'augmenter le temps d'engagement des outils de coupe/coins arrondis.

## Revendications

1. Dispositif de coupe et coins arrondis pour un matériau en bande destiné à être découpé sous forme de feuilles sensiblement parallélépipédiques présentant des coins arrondis, ledit dispositif comprenant principalement :
a) des moyens d'alimentation (1) et de guidage du matériau en bande,
b) des moyens d'évacuation, de guidage et de réception des feuilles individuelles à coins arrondis,
c) des moyens de coupe comportant un couteau (2) et un contre couteau (3) et des moyens permettant de réaliser les coins arrondis comportant deux modules poinçons/matrice (4, 5) disposés en regard l'un de l'autre de part et d'autre de la bande, lesdits moyens réalisant la coupe et les coins arrondis étant entraînés au moyen de deux doubles excentriques (6, 7), le premier double excentrique (6) entraînant le couteau (2) par l'intermédiaire d'un premier excentrique et, de manière solidaire, les deux poinçons (4) ou les deux matrices par l'intermédiaire d'un deuxième excentrique, le premier et le second excentriques étant montés en opposition de phase sur un premier arbre moteur (8), le second double excentrique (7) entraînant le contre-couteau (3) par l'intermédiaire d'un troisième excentrique et, de manière solidaire les deux matrices (5) ou les deux poinçons par l'intermédiaire d'un quatrième excentrique, les troisième et quatrième excentriques étant montés en opposition de phase sur un second arbre moteur (9), ledit second arbre moteur (9) étant entraîné en rotation à la même vitesse et dans le sens opposé audit premier arbre moteur (8) de sorte que les phases des deux dits arbres soient de signes opposés ; et
d) des moyens pour synchroniser l'avance du film par rapport au mouvement des outils de coupe et de coins arrondis de sorte que les moyens de coupe (2, 3) viennent d'abord au contact de la bande pour séparer une feuille (Fn+1) de ladite bande puis, par une rotation de 180° de chacun des deux dits arbres moteur, lesdits modules poinçon/matrice (4, 5) réalisent simultanément les coins arrondis du bord amont de la feuille (Fn+1) qui vient d'être séparée et de l'extrémité libre de la bande, adjacente audit bord amont.

2. Dispositif selon la revendication 1 caractérisé en ce que chacun des doubles excentriques est entraîné au moyen d'un dispositif de couplage à vitesse angulaire variable de manière à communiquer aux moyens de coupe (2, 3) ainsi qu'aux moyens (4, 5) réalisant les coins arrondis une vitesse sensiblement égale à la vitesse du matériau en bande pendant sensiblement toute la période d'engagement desdits moyens (2, 3 ; 4, 5) et dudit matériau en bande.

3. Dispositif selon la revendication 1, caractérisé en ce que chacun des doubles excentriques est entraîné à vitesse angulaire constante.

4. Dispositif selon l'une quelconque des revendications 1 à 3, caractérisé en ce qu'il comprend en plus un dispositif à mouvement différentiel (30-33) permettant d'accélérer le mouvement de la feuille qui vient juste d'être coupée par rapport à celui du matériau en bande.

5. Dispositif selon l'une quelconque des revendications 1 à 4, caractérisé en ce que les deux dits arbres (8, 9) sont commandés par le même moteur.

6. Dispositif de coupe et coins arrondis selon la revendication 2 caractérisé en ce que le dispositif de couplage à vitesse angulaire variable comprend:
a) un bras d'entrée (41) couplé à un arbre moteur (38) entraîné en rotation à vitesse constante;
b) une paire de cames conjuguées (39, 40), lesdites cames étant concentriques avec l'arbre (38);
c) une première contre-came (50) montée en pivot sur ledit bras d'entrée (41) par l'intermédiaire d'un premier support de contre-came (45) afin d'engager la première came (40);
d) une seconde contre-came (51) montée en pivot sur ledit bras d'entrée (41) par l'intermédiaire d'un second support de contre-came (44) afin d'engager la seconde came (39);
e) un premier moyen de liaison (46) disposé entre le premier et le second support (44, 45) de contre-came afin de causer un mouvement couplé desdites contre-cames en réponse à la rotation de l'arbre (38) par rapport aux cames conjuguées;
f) un bras de sortie; et
g) un second moyen (48, 49) pour connecter chacun desdits premier et second supports (44, 45) audit bras de sortie (47) afin d'entraîner en rotation le bras de sortie en réponse à la rotation du bras d'entrée, ledit bras de sortie entraînant l'un des deux doubles excentriques, lesdites cames ayant des profils respectifs permettant un déplacement angulaire relatif entre le bras d'entrée (41) et le bras de sortie (47), conférant au bras de sortie (47) sur une portion de chacune de ses révolutions, une vitesse angulaire variant de façon sinusoidale en réponse à une vitesse angulaire constante du bras d'entrée (41).

7. Dispositif selon la revendication 6 caractérisé en ce ce que les supports de contre-cames (44, 45) sont montés en pivot sur le bras d'entrée par l'intermédiaire de ressorts croisés respectifs (42, 43).

## Claims

1. Chopper and corner rounder for a web material designed to be cut into substantially parallelepipedic sheets exhibiting rounded corners, said device mainly comprising :
a) feeding means (1) and guiding means for the web material,
b) evacuating, guiding and receiving means for the individual sheets exhibiting rounded corners,
c) cutting means comprising an upper knife (2) and a lower knife (3) and means allowing to round the corners including two punch/die modules (4,5) facing each other on both sides of the web, said means for cutting and rounding the corners being driven by means of two double eccentrics (6,7), the first double eccentric (6) driving the upper knife (2) by means of a first eccentric and, as a unit, the two punches (4) or the two dies by means of a second eccentric, said first and second eccentrics being mounted in opposition of phase on a first motor shaft (8), the second double eccentric (7) driving the lower knife (3) by means of a third eccentric and, as a unit, the two dies (5) or the two punches by means of a fourth eccentric, said third and fourth eccentrics being in opposition of phase, on a second motor shaft (9), said second motor shaft (9) being rotatably driven at the same speed and in a direction opposite to the one of the first motor shaft (8), so that the phases of both of said two shafts be of opposite signs; and
d) means for synchronising the movement of the film with respect to the movement of the cutting and rounding means, so that the cutting means (2, 3) are bring first in engagement with the web for separating a sheet (Fn+1) from said web, then, by means of a 180° rotation of each of said motor shafts, the said punch/die modules (4, 5) realise simultaneously the rounded corners of the trailing edge of the sheet (Fn+1) which has just been cut off and of the free end of the web, adjacent to said trailing edge.

2. Device according to claim 1, characterised in that each of the double eccentrics is driven at a variable velocity by means of a variable angular velocity coupling device in order to impart to the chopping means (2, 3) as well as the corner rounding means (4,5) a velocity substantially equal to the velocity of the web material during substantially the whole engagement period of said means (2, 3 ; 4,5) with said web material.

3. Device according to claim 1, characterised in that each double eccentric is driven at a constant angular velocity.

4. Device according to any of claims 1 to 3, characterised in that it further includes a differential motion device (30 - 33) allowing to accelerate the motion of the sheet which was just cut with respect to the motion of the web material.

5. Device according to any of the claims 1 to 4, characterised in that the two double motor shafts (8, 9) are controlled by the same motor.

6. Device according to claim 2, characterised in that the variable angular velocity coupling device comprises:
a) an input arm (41) coupled to a motor shaft (38) driven at a constant rate;
b) a pair of conjugated cams (39, 40), said cams being concentric with the motor shaft (38);
c) a first cam follower (50) pivotaly mounted on said input arm (41) by means of a first cam follower carrier (45) in order to engage said first cam (40);
d) a second cam follower (51) pivotaly mounted on said input arm (41) by means of a second cam follower carrier (44) in order to engage said second cam (39);
e) a first linking means (46) connecting said first and second cam follower carrier (44, 45) so that a joint movement of said cam followers (50,51) is obtained, with respect to said conjugated cams, in response to the rotation of said motor shaft (38);
f) an output arm (47);
g) a second means (48, 49) for linking each of said first and second cam follower carrier (44, 45)to said output arm (47) in order to rotate said output arm in response to the rotation of said input arm, said output arm driving one of said two double eccentrics, said cams having respective profiles allowing an angular displacement with respect to the input arm (41) and the output arm (47), whereby the output arm presents, on a portion of each of its revolutions, an angular velocity which sinusoidally varies in response to a constant angular velocity provided at the input arm (41).

7. Device according to claim 6, characterised in that the cam follower carriers (44, 45) are pivotally mounted on the input arm through respective crossed flexure means (42, 43).

## Patentansprüche

1. Schneid- und Eckenabrundungsvorrichtung für ein in im wesentlichen rechteckige Blätter mit abgerundeten Ecken zu schneidendes Bandmaterial, wobei die Vorrichtung grundsätzlich folgende Komponenten aufweist:
a) Zuführmittel (1) und Führungsmittel für das Bandmaterial;
b) Unterdruck erzeugende Führungs- und Aufnahmemittel für die einzelnen, mit abgerundeten Ecken versehenen Blätter;
c) Schneidmittel mit einem oberen Messer (2) und einem unteren Messer (3) und die Eckenabrundung ermöglichenden Mitteln mit zwei Stanz-/Stempelmodulen (4,5), die sich auf beiden Seiten des Bandes gegenüberliegen, wobei die Schneid- und Eckenabrundungsmittel durch zwei Doppelexzenter (6,7) angetrieben werden und der erste Doppelexzenter (6) das obere Messer (2) mittels eines ersten Exzenters und als Einheit die beiden Stanzen (4) oder die beiden Stempel mittels eines zweiten Exzenters antreibt, wobei der erste und zweite Exzenter gegenphasig auf einer ersten Motorwelle (8) befestigt ist und der zweite Doppelexzenter (7) das untere Messer (3) mittels eines dritten Exzenters und als Einheit die beiden Stempel (5) oder die beiden Stanzen mittels eines vierten Exzenters antreibt, wobei der dritte und vierte Exzenter gegenphasig auf einer zweiten Motorwelle (9) angeordnet ist, die mit der gleichen Geschwindigkeit entgegen der Richtung der ersten Motorwelle (8) angetrieben wird, so daß die Phasen beider Wellen entgegengesetzte Vorzeichen aufweisen; und
d) Mittel zum Synchronisieren der Filmbewegung relativ zur Bewegung der Schneid- und Abrundungsmittel, so daß zunächst die Schneidmittel (2,3) mit dem Band in Kontakt gebracht werden, um ein Blatt (Fn+1) vom Band abzutrennen, und dann mittels einer Drehung beider Motorwellen um 180° die Stanz-/Stempelmodule (4,5) gleichzeitig die Ecken der Nachlaufkante des soeben abgeschnittenen Blattes (Fn+1) und des freien, der Nachlaufkante gegenüberliegenden Bandendes abrunden.

2. Vorrichtung nach Anspruch 1, dadurch gekennzeichnet, daß jeder der Doppelexzenter mittels einer Kupplungseinrichtung mit variabler Winkelgeschwindigkeit mit einer veränderbaren Geschwindigkeit angetrieben wird, um während der im wesentlichen gesamten Kontaktzeit der Mittel (2,3; 4,5) mit dem Bandmaterial den Schneidmitteln (2,3) und den Eckenabrundungsmitteln (4,5) eine Geschwindigkeit zu verleihen, die im wesentlichen der Geschwindigkeit des Bandmaterials entspricht.

3. Vorrichtung nach Anspruch 1, dadurch gekennzeichnet, daß jeder Doppelexzenter mit einer konstanten Winkelgeschwindigkeit angetrieben wird.

4. Vorrichtung nach einem der Ansprüche 1 - 3, dadurch gekennzeichnet, daß sie eine Differentialbewegungseinrichtung (30 - 33) aufweist, mit der die Bewegung des gerade abgeschnittenen Blattes relativ zur Bewegung des Bandmaterials beschleunigt werden kann.

5. Vorrichtung nach einem der Ansprüche 1 - 4, dadurch gekennzeichnet, daß die beiden Motorwellen (8,9) durch denselben Motor gesteuert werden.

6. Vorrichtung nach Anspruch 2, dadurch gekennzeichnet, daß die Kupplungseinrichtung mit variabler Geschwindigkeit folgende Komponenten umfaßt:
a) einen Eingangsarm (41), der mit einer mit konstanter Geschwindigkeit angetriebenen Motorwelle (38) verbunden ist;
b) zwei verbundene, mit der Motorwelle (38) konzentrische Nockenscheiben (39,40);
c) einen ersten, am Eingangsarm (41) mittels eines ersten Trägers (45) schwenkbar angeordneten Nockenfühler (50), der an der ersten Nockenscheibe (40) anliegt;
d) einen zweiten, am Eingangsarm (41) mittels eines zweiten Trägers (44) schwenkbar angeordneten Nockenfühler (51), der an der zweiten Nockenscheibe (39) anliegt;
e) ein erstes, den ersten und zweiten Träger (44,45) koppelndes Verbindungsmittel (46) zur Erreichung einer gemeinsamen Bewegung der Nockenfühler (50,51) relativ zu den verbundenen Nockenscheiben in Abhängigkeit von der Drehung der Motorwelle (38);
f) einen Ausgangsarm (47);
g) ein zweites, den ersten und zweiten Träger (44,45) mit dem Ausgangsarm (47) verbindendes Mittel (48,49), um den Ausgangsarm in Abhängigkeit von der Drehung des Eingangsarms zu drehen, wobei der Ausgangsarm einen der beiden Doppelexzenter antreibt und die Nockenscheiben entsprechende Profile aufweisen, die eine Winkelverschiebung bezüglich des Eingangsarms (41) und des Ausgangsarms (47) ermöglichen, und wobei der Ausgangsarm über einen Teilbetrag jeder seiner Umdrehungen eine Winkelgeschwindigkeit aufweist, die in Abhängigkeit von einer konstanten Winkelgeschwindigkeit des Eingangsarms (41) sinusförmig variiert.

7. Vorrichtung nach Anspruch 6, dadurch gekennzeichnet, daß die Träger (44,45) durch entsprechend gekreuzte Biegemittel (42,43) am Eingangsarm schwenkbar angeordnet sind.
